# FASCICULE DE BREVET EUROPEEN

(11) **EP 0 166 691 B1**
(45) Date de publication et mention de la délivrance du brevet: **23.11.1988**
(21) Numéro de dépôt: 85810274.2
(22) Date de dépôt: 14.06.1985
(51) Int. Cl.: A42B 3/00

(54) **Casque de protection contre les impacts et procédé de fabrication de ce casque**
Schussfester Schutzhelm und Verfahren zur Herstellung von diesem Helm
Protective helmet against impacts, and method of manufacturing said helmet

(30) Priorité: 18.06.1984 CH 2942/84
(43) Date de publication de la demande: 02.01.1986
(73) Titulaire: MOTUL S.A. Société dite:, F-93303 Aubervilliers (FR)
(72) Inventeur: Asper, Jean-Jacques, CH-1257 Croix de Rozon (CH); Cottenceau, Rémi, F-74580 Viry (FR)
(74) Mandataire: Dousse, Blasco

(56) Documents cités:
- DE-A- 2 133 215
- DE-A- 3 005 001
- DE-A- 3 314 924
- DE-U- 7 837 986
- FR-A- 2 340 066
- FR-A- 2 379 262
- FR-A- 2 473 855
- GB-A- 1 578 351
- US-A- 3 248 738
- US-A- 3 465 363
- US-A- 3 935 044
- US-A- 4 006 496
- US-A- 4 075 717

## Description

La présente invention a pour objet un casque de protection contre les impacts comprenant une coque extérieure de protection, une couche d'absorption de l'énergie d'impact en un matériau non élastiquement compressible, une couche élastiquement compressible formant la face interne du casque et une couche intermédiaire entre les deux couches précédentes pour répartir la pression exercée de part et d'autre d'une portion de la couche d'absorption de l'énergie d'impact sur une portion plus grande de cette même couche.

On connaît déjà de tels casques destinés en particulier à protéger les motocyclistes et cyclomotoristes. L'un de ces casques est décrit dans le brevet US-A-4 064 565. Selon ce brevet, la couche intermédiaire destinée à répartir les pressions exercées de part et d'autre de la couche d'absorption d'impact est constituée par un fluide ou un gel incompressible recouvert extérieurement d'une enveloppe semi-rigide. L'utilisation d'un liquide ou d'un gel suppose son encapsulation dans une membrane élastiquement déformable à haute résistance. En fait, dans la solution décrite dans ce document, le liquide ou le gel est encapsulé sous la forme de petites sphères dont on forme ensuite une couche d'épaisseur désirée. La déformation de cette couche a pour conséquence de répartir la pression au niveau de l'enveloppe semi-rigide, cette dernière transmettant alors la pression ainsi répartie à la couche d'absorption d'impact. La réalisation de la couche de répartition fort d'un liquide ou d'un gel encapsule est coûteuse. De plus, son efficacité est subordonnée à une certaine épaisseur qui augmente ainsi le volume total du casque, la couche d'absorption devant elle aussi présenter une épaisseur suffisante pour absorber un niveau d'énergie fixé par des normes officielles de sécurité dans la plupart des pays.

Une autre solution proposée par le FR-A-2 340 066 consiste à placer la couche d'absorption d'impact entre deux coques rigides formées par du plastique armé. L'utilisation d'une coque intérieure rigide nécessite la présence d'une couche d'amortissement et d'une couche élastiquement compressible de confort dans cette coque intérieure rigide. Il s'agit la d'une solution qui nécessite trois couches entre la tête et la couche d'absorption des cas ce qui pose un problème d'encombrement. En outre, la présence d'une coque intérieure rigide constitue un inconvénient pour le confort. La multiplication des couches augmente également le coût de fabrication du casque.

On a proposé dans le FR-A-4 075 717 un casque constitué par une configuration creuse délimitée par deux parois intérieure respectivement extérieure présentant la forme du casque, entre lesquelles une matière plastique expansible est. Il est précisé dans ce document que les parois interne et externe peuvent être en des matières différentes, notamment que la paroi interne est formée de préférence en un matériau plus flexible alors que la paroi externe est réalisée en un matériau présentant une résistance élevée au choc. Malgré ces mesures, le déplacement de la paroi interne est limité en raison de sa liaison à la paroi externe, de sorte qu'un tel casque ne permet pas de bénéficier de l'effet d'amortissement potentiel maximum de la matière plastique expansée. Une solution sensiblement équivalente a été décrite dans le US-A-3 935 044, solution dans laquelle la coque externe est soudée à la coque interne de répartition des contraintes après avoir moulé et expansé la couche d'absorption sur la coque interne. A nouveau, la coque interne est solidaire de la coque externe et n'est donc pas libre de se déplacer sous l'effet d'un choc, de sorte que l'efficacité de la couche d'absorption n'est pas utilisée au maximum.

Le but de la présente invention est d'accroître de façon significative l'effet d'absorption d'impact du casque par une meilleure répartition des contraintes qui ne présente pas les inconvénients des solutions susmentionnées.

A cet effet, la présente invention a pour objet un casque de protecticn contre les impacts selon la revendication 1. Elle a également pour objet un procédé de fabrication du casque selon la revendication 4.

Grâce aux caractéristiques de la calotte semi-rigide disposée sur la face interne de la couche d'absorption, on arrive à améliorer la répartition de l'impact dans une proportion telle que la capacité d'absorption d'une même couche d'absorption augmente de plus de 40 %.

Or, de façon tout à fait surprenante, cette calotte semi-rigide présente une épaisseur idéale de 0,35 mm, c'est-à-dire qu'elle occupe un volume négligeable et entraîne une augmentation de coût extrêmement faible, dans la mesure où elle est réalisable par simple déformation à chaud d'une feuille d'un matériau thermoplastique. Il s'avère en fait, comme on le montrera par la suite que l'efficacité de la couche intermédiaire de répartition selon l'invention est équivalente à ce qui peut être obtenu par les solutions de l'art antérieur, sans augmenter le volume du casque et pour un coût supplémentaire extrêment faible. Cette efficacité est essentiellement due aux caractéristiques mécaniques de la calotte et au fait que cette calotte est libre par rapport à la coque externe, de sorte que, sous l'effet d'un choc, elle se comporte comme un piston qui comprime la couche de matière non élastiquement déformable. ₁

La figure unique du dessin annexé illustre, schématiquement et à titre d'exemple, une vue en coupe d'une foi d'exécution du casque de protection contre les impacts, objet de la présente invention.

Le casque est formé d'une coque extérieure rigide 1, constituée par un plastique dur tel que l'ABS moulé. A l'intérieur de cette coque, on trouve successivement une couche d'absorption d'impact 2 en polystyrène expansé d'une densité de 33 g/1, dont l'épaisseur se situe entre 27 et 31 mm dans le cas de l'exemple considéré et compte tenu des normes officielles en vigueur. Toutefois, comme on le verra par la suite, cette épaisseur est susceptible d'être abaissée, compte tenu des résultats des tests effectués avec les casques selon l'invention. Une calotte semi-rigide 3 est collée au moins en une zone 5 située au' voisinage du centre de la calotte. Cette calotte est réalisée à partir d'une feuille de PVC dur thermoformée en tenant la feuille à la périphérie et en l'étirant à chaud et sous vide sur un moule correspondant à la forme d'un crane qui épouse parfaitement la surface intérieure de la couche d'absorption d'impact 2. Comme on le verra ci-après, les propriétés mécaniques de cette calotte sont déteminantes pour obtenir l'effet de répartition des chocs sur la couche d'absorption d'impact 2. Le PVC dur utilisé pour confectionner cette calotte 3 présente un module d'élasticité E = 2500 N/mm² un allongement à la rupture Δ! = 20 % à 30 % et une résistance à la traction a_{R} de 54 N/mm^{2.} On discutera du choix relatif au dimensionnement lors de l'analyse des essais réalisés.

La face interne de cette calotte semi-rigide 3 est recouverte d'une couche élastiquement compressible 4 en mousse de polyuréthane dont l'épaisseur est comprise entre 5 et 15 mm, recouverte intérieurement d'un tissu de propreté qui n'a pas été représenté. Cette dernière couche élastiquement compressible 4 est uniquement destinée au confort pour atténuer la dureté des autres couches constituant le casque.

Le casque de protection contre les impacts décrit ci-dessus a été soumis à une série de tests effectués dans les conditions suivantes.

Une masse de 4 à 5 kg représentant une fausse tête est logée dans le casque et un accéléromètre fixé au centre de gravité de la masse est relié à un appareil enregistreur. Le tout pesant entre 5 et 6 kg est moté à l'extrémité d'un bras fixe solidaire d'une barre horizontale dont les extrémités sont motées coulissantes le long de deux cables verticaux tendus. La masse, qui représente la tête, peut être orientée dans une position déterminée à l'extrémité du bras dans le but de présenter le casque selon la position désirée pour l'essai d'impact. Ans les essais réalisés, la masse a été orientée pour que l'impact se produise à 43 mm du bord frontal du casque et selon un plan médian.

La hauteur de chute a été choisie à 2,6 m au-dessus d'une enclume plane, de manière que la vitesse au point d'impact soit égale à 7 m/s. Ces essais ont été réalisés avec des couches d'absorption d'impact 2 de 27 mm, respectivement 31 mm d'épaisseur et à température ambiante. Chacune de ces couches a été associée à trois types de calottes semi-rigides 3 réalisées à partir de feuilles de 0,3, 0,5 et 0,7 mm. Après thermoformage, ces calottes semi-rigides 3 ont une épaisseur correspondant à peu près au 2/3 de l'épaisseur initiale de la feuille.

Le tableau 1 ci-dessous donne les résultats moyens en valeur de g correspondant à l'accélération terrestre enregistrés lors de ces différents essais.

Les valeurs indiquées dans ce tableau sont les valeurs moyennes des maxima de cinq tests réalisés avec cinq casques.

Les calottes semi-rigides 3 réalisées à partir de feuilles de PVC dur de 0,3 qui ont environ 0,2 mm après thermoformage se cassent ou se déforment et ne répartissent que partiellement l'énergie d'impact. Les calottes semi-rigides 3 réalisées à partir de feuilles de PVC dur de 0,5 mm et ont après thermorformage environ 0,35 mm ne se déforment pas et agissent dans la couche d'absorption 2 comme une sorte de piston. Avec une calotte 3 réalisée à partir d'une feuille de PVC dur de 0,7 mm on constate la même chose qu'avec la feuille de 0,5 mm. Il s'avère donc que, dans les deux cas, l'énergie d'impact est correctement transmise avec une répartition optimale puisque la calotte semi-rigide ne s'est ni déformée ni cassee. Ce comportement démontre que l'énergie d'impact est répartie uniquement grâce à la présence de la calotte semi-rigide, le reste ne dépendant que de la nature et des paramètres de la couche d'absorption d'impact 2.

Un facteur qui s'est révélé important au cours des essais est le maintien de la position de la calotte semi-rigide 3 par rapport à la couche d'absorption d'impact 2. C'est la raison pour laquelle il est fortement conseillé de rendre les deux éléments solidaires en les collant l'un à l'autre. Un site collage ponctuel à la colle contact, comme illustré par la référence 5 est tout à fait suffisant pour empêcher le déplacement de la calotte 3 sous l'effet de l'impact.

Bien que l'on n'ait indiqué jusqu'ici que des exemples réalisés avec du PVC dur, on peut imaginer d'utiliser d'autres matériaux thermoplastiques tels que l'ABS dont le module d'élasticité est aussi de 2450 N/mm² avec un allongement à la rupture de 20 % et une résistance à la traction de 47 N/mm², ou encore le PETP (téréphtalate de PE) dont le module d'élasticité est de 2800 N/mm², l'allongement à la rupture entre 50 % et 70 % et la résistance à la traction de 73 N/mm². Parmi les autres matériaux utilisables, on peut citer titre non exhaustif les matériaux contenus dans le tableau Il ci-dessous.

Ces valeurs sont les valeurs de la feuille de matière plastique avant thermoformage par étirage à chaud et non les valeurs mesurées sur la calotte semi-rigide 3 elles-même. Le choix préférentiel du PVC dur est dû à ses propriétés mécaniques, à son prix, ainsi qu'à sa bonne aptitude au thermoformage. De façon générale, le matériau utilisé pour la calotte semi-rigide 3 est de préférence un thermoplastique étiré à chaud dont les propriétés mécaniques avant étirage, donc celles du matériau plat en feuille, se situent entre 1800 et 3500 N/mm² pour le module d'élasticité, entre 30 et 100 N/mm² pour la résistance à la traction et inférieur à 100 % pour l'allongement à la rupture.

## Revendications

1. Casque de protection contre les impacts, comprenant une coque extérieure de protection rigide (1), une couche d'absorprion de l'énergie d'impact (2) en un matériau non élastiquement compressible, une couche élastiquement compressible (4) formant la face interne du casque et une couche intermédiaire (3) disposée entre les deux couches précédentes pour répartir la pression exercée de part et d'autre d'une portion de la couche d'absorption de l'énergie d'impact (2) sur une portion plus grande de cette même couche, caractérisé par le fait que cette couche intermédiaire (3) est constituée par une calotte semi-rigide indépendante de la coque extérieure de protection et réalisée à partir d'un matériau en feuille de 0,3 à 1 mm d'épaisseur dont le module d'élasticité est compris entre 1800 et 3500 N/mm², dont l'allongement à la rupture est inférieur à 100 % et dont la résistance à la traction est comprise entre 30 et 100 N/mm².

2. Casque de protection selon la revendication 1, caractérisé par le fait qu'une portion centrale de ladite calotte semi-rigide est fixée à la couche d'absorption d'impact.

3. Casque de protection selon la revendication 1, caractérisé par le fait que ladite calotte semi-rigide est en PVC dur.

4. Procédé de fabrication du casque selon la revendication 1, caractérisé par le fait que ladite calotte est formée par étirage à chaud d'une feuille en un matériau thermoplastique.

## Patentansprüche

1. Schutzhelm gegen Stöße mit einer starren äußeren Schutzschale (1), einer Schicht (2) für die Absorption der Stoßenergie aus einem nichtelastisch, zusammendrückbaren Material, einer elastisch zusammendrückbaren Schicht (4), die die Innenfläche des Helmes bildet, und einer Zwischenschicht (3) zwischen den beiden vorhergehenden Schichten, um den aufeinander ausgeübten Druck von einem Teil der Schicht für die Absorption (2) der Stoßenergie auf einen viel größeren Teil der gleichen Schicht zu verteilen, dadurch gekennzeichnet, daß diese Zwischenschicht (3) durch eine halbsteife Kalotte unabhängig von der äußeren Schutzschale gebildet ist und aus einem Folienmaterial von 0,3 bis 1 mm Dicke hergestellt ist, dessen Elastizitätsmodul zwischen 1800 und 3500 N/mm² liegt, dessen Bruchdehnung unter 100 % ist und dessen Zugwiderstand zwischen 30 und 100 N/mm² liegt.

2. Schutzhelm nach Anspruch 1, dadurch gekennzeichnet, daß ein Mittelabschnitt dieser halbsteifen Kalotte an der Schicht zur Absorption des Stoßes befestigt ist.

3. Schutzhelm nach Anspruch 1, dadurch gekennzeichnet, daß die halbsteife Kalotte aus Hart-PVC besteht.

4. Verfahren zur Herstellung des Helmes nach Anspruch 1, dadurch gekennzeichnet, daß die Kalotte durch Warmziehen einer Folie aus einem thermoplastischen Material geformt wird.

## Claims

1. A helmet for protection against impacts, comprising a rigid outer protective shell (1), a layer (2) made from a non-elastically compressible material for absorbing the energy of the impact, an elastically compressible layer (4) forming the inner surface of the helmet, and an intermediate layer (3) diposed between the two preceding layers for distributing the pressure exerted on both sides of a portion of the layer for absorbing the energy of the impact (2) over a larger portion of the same layer, characterized in that the said intermediate layer (3) is formed by a semi-rigid dome, which is independent of the outer protective shell and which is formed from a sheet material of 0.3 to 1 mm thickness, of which the modulus of elasticity is between 1800 and 3500 N/mm², the elongation at rupture less than 100 % and the ultimate tensile strength between 30 and 100 N/mₘ2_{.}

2. A helmet according to claim 1, characterized in that a central portion of the said semirigid dome is secured to the impact-absorbing layer.

3. A helmet according to claim 1, characterized in that the said semi-rigid dome is made from hard PVC.

4. A method of manufacturing the helmet according to claim 1, characterized in that the said dome is formed by hot-drawing a sheet of thermoplastic material.
